# EUROPÄISCHE PATENTSCHRIFT

(11) **EP 2 438 645 B1**
(45) Veröffentlichungstag und Bekanntmachung des Hinweises auf die Patenterteilung: **22.10.2014**
(21) Anmeldenummer: 10722603.7
(22) Anmeldetag: 14.05.2010
(51) Int. Cl.: H01P 5/18

(54) **VORWÄRTSKOPPLER MIT BANDLEITERN**
FORWARD COUPLER COMPRISING STRIP CONDUCTORS
COUPLEUR VERS AVANT À CONDUCTEURS PLATS

(30) Priorität: 04.06.2009 DE 102009023873; 02.10.2009 DE 102009048148
(43) Veröffentlichungstag der Anmeldung: 11.04.2012
(73) Patentinhaber: Rohde & Schwarz GmbH & Co. KG, 81671 München (DE)
(72) Erfinder: JÜNEMANN, Ralf, 81735 München (DE); BAYER, Alexander, 81739 München (DE); FREISSL, Michael, 81549 München (DE); EVERS, Christian, 85551 Kirchheim (DE)
(74) Vertreter: Körfer, Thomas
(86) Internationale Anmeldenummer: PCT/EP2010/002960
(87) Internationale Veröffentlichungsnummer: WO 2010/139392

(56) Entgegenhaltungen:
- EP-A1- 2 045 869
- WO-A1-2005/064740
- DE-C1- 4 118 399
- US-A- 4 737 740

## Beschreibung

Die Erfindung betrifft einen Koppler, insbesondere einen Vorwärtskoppler.

Elektronische Messgeräte für die Mirowellentechnik müssen in der Regel sehr breitbandig ausgeführt sein, um alle möglichen Anwendungen der Kunden abdecken zu können. Die untere Frequenzgrenze liegt dann z. B. bei 10 MHz und eine obere Frequenzgrenze z. B. bei 60GHz. Die Erzeugung und Verarbeitung eines solchen Frequenzbereichs wird intern in mehrere sinnvolle Teilbereiche aufgespaltet. Die Teilbereiche müssen an der Frontbuchse miteinander kombiniert werden. Dies kann auf vielfältige Art und Weise geschehen. Unter dem Gesichtspunkt möglichst geringer Pegelverluste haben sich 3dB-Vorwärtskoppler als die beste Lösung erwiesen.

So zeigt die US 5,055,807 B1 einen solchen Vorwärtskoppler. Nachteilhaft ist dort jedoch, dass der gezeigte Vorwärtskoppler einen hohen Herstellungsaufwand verursacht und darüber hinaus eine Anbindung dieses Kopplers an weitere Schaltungen schwierig ist.

Die US 4,737,740 A offenbart einen Richtkoppler gemäß dem Oberbegriff des unabhängigen Anspruchs 1. Dieser Richtkoppler umfasst dabei insbesondere zwei Leitungen, die in Streifenleitertechnik auf gegenüberliegenden Seiten eines Dielektrikums angeordnet sind.

Der Erfindung liegt die Aufgabe zu Grunde, einen Koppler zu schaffen, welcher einen geringen Herstellungsaufwand bei einfacher Verbindbarkeit zu weiteren Schaltungselementen ermöglicht.

Die Aufgabe wird erfindungsgemäß durch die Merkmale des unabhängigen Anspruchs 1 gelöst. Vorteilhafte

Weiterbildungen sind Gegenstand der hierauf rückbezogenen Unteransprüche.

Ein erfindungsgemäßer Koppler verfügt über eine erste Leitung und eine zweite Leitung mit jeweils zwei Anschlüssen. Die Leitungen verlaufen in räumlicher Nähe und sind gekoppelt. Ein erster Anschluss der ersten Leitung und ein erster Anschluss der zweiten Leitung befinden sich in räumlicher Nähe. Ein zweiter Anschluss der ersten Leitung und ein zweiter Anschluss der zweiten Leitung befinden sich in räumlicher Nähe. Ein Signal, welches an dem ersten Anschluss der ersten Leitung eingespeist wird, verteilt sich insbesondere bei der Entwurfsfrequenz zu weitgehend gleichen Teilen auf den zweiten Anschluss der ersten Leitung und den zweiten Anschluss der zweiten Leitung. Der erste Anschluss der ersten Leitung und der erste Anschluss der zweiten Leitung sind dabei weitgehend voneinander isoliert. Die erste Leitung und die zweite Leitung sind dabei Bandleiter. So ist lediglich ein geringer Herstellungsaufwand notwendig. Weiterhin ergibt sich so eine einfache Anbindung an weitere Schaltungselemente.

Die Bandleiter sind bevorzugt von einem Dielektrikum geführt, dessen spezielle Formgebung eine optimale Einstellung der charakteristischen Eigenschaften der Gleich- und Gegentaktwelle erlaubt. Eine hohe mechanische Stabilität wird so erreicht.

Das Dielektrikum weist bevorzugt auf gegenüberliegenden Seiten erste Nuten auf. Die Streifenleitungen sind bevorzugt in den ersten Nuten geführt. So wird eine weitere Erhöhung der mechanischen Stabilität erreicht. Weiterhin werden sehr genau definierte und damit einfach zu berechnende elektromagnetische Eigenschaften erreicht.

Vorteilhafterweise weisen die erste Leitung und die zweite Leitung außerhalb der ersten Nuten jeweils eine größere Breite auf als innerhalb der Nuten. Vorteilhafterweise weist das Dielektrikum an Eintrittspunkten der Leitungen in die ersten Nuten Aussparungen auf. So wird eine Anpassung des Wellenwiderstands der Leitungen durch Kompensation des kapazitiven Querschnittssprungs erreicht.

Der Koppler weist bevorzugt ein Gehäuse auf, wobei das Dielektrikum bevorzugt zwischen einem ersten Gehäuseteil und einen zweiten Gehäuseteil durch Klemmen befestigt ist. So wird eine weitere Erhöhung der mechanischen Stabilität bei geringem Herstellungsaufwand erreicht.

Zwei Flächen des Dielektrikums, mittels welcher es zwischen den Gehäuseteilen geklemmt ist, weisen bevorzugt jeweils eine zweite Nut auf. So wird eine sichere Fixierung des Dielektrikums zwischen den Gehäuseteilen erreicht. Sehr genau definierte elektromagnetische Bedingungen werden so an den Rändern der Leitungen erreicht.

Die zweiten Nuten verlaufen bevorzugt parallel zu den ersten Nuten. So wird ein geringer Herstellungsaufwand erreicht.

Das Dielektrikum erzeugt bevorzugt durch seine Formgebung unterschiedliche Dielektrizitätskonstanten für die Gleich- und Gegentaktwelle. So wird bevorzugt über die daraus resultierende Differenz zwischen den Phasengeschwindigkeiten der Gleich- und Gegentaktwelle das gewünschte Verhalten des Kopplers erreicht.

Das Dielektrikum erzeugt bevorzugt über seine Formgebung gleiche Wellenwiderstände für die Gleich- und Gegentaktwelle. So wird die zuverlässige Isolation der an einem Ende des Kopplers benachbarten Anschlüsse erreicht.

Die Leitungen sind vorteilhafterweise an jedem ihrer Anschlüsse mit jeweils einer Zuleitung verbunden. Jeweils eine Zuleitung der ersten Leitung und der zweiten Leitung weisen bevorzugt eine Biegung senkrecht zu dem Verlauf der jeweiligen Leitung auf. Die Biegung einer der Zuleitungen liegt bevorzugt auf der Seite der ersten Anschlüsse. Die Biegung der anderen Zuleitung liegt bevorzugt auf der Seite der zweiten Anschlüsse. Eine Kopplung der Zuleitungen wird so vermieden.

Die Leitungen sind alternativ an jedem ihrer Anschlüsse mit jeweils einer Zuleitung verbunden. Sämtliche Zuleitungen der ersten Leitung und/oder der zweiten Leitung weisen alternativ eine Biegung senkrecht zu dem Verlauf der jeweiligen Leitung auf. Eine Kopplung der Zuleitungen wird so vermieden.

Das Dielektrikum weist an Eintrittspunkten der Leitungen in die ersten Nuten bevorzugt Aussparungen auf. So wird eine Kompensation der Streukapazität erreicht, die durch den Querschnittsprung von der Zuleitung auf den im Dielektrikum geführten Bandleiter entsteht.

Nachfolgend wird die Erfindung anhand der Zeichnung, in der ein vorteilhaftes Ausführungsbeispiel der Erfindung dargestellt ist, ist beispielhaft beschrieben. In der Zeichnung zeigen:
- Fig. 1: eine schematische Darstellung des erfindungsgemäßen Kopplers;
- Fig. 2: ein vereinfachtes Ausführungsbeispiel des erfindungsgemäßen Kopplers;
- Fig. 3: ein bevorzugtes Ausführungsbeispiel des erfindungsgemäßen Kopplers, und
- Fig. 4: einen Schnitt durch das bevorzugte Ausführungsbeispiel des erfindungsgemäßen Kopplers.

Mittels der Fig. 1 - 4 wird der Aufbau und die Funktionsweise verschiedener Formen des erfindungsgemäßen Kopplers gezeigt. Identische Elemente wurden in ähnlichen Abbildungen zum Teil nicht wiederholt dargestellt und beschrieben.

Fig. 1 zeigt eine schematische Darstellung des erfindungsgemäßen Kopplers. Eine erste Leitung 1 verfügt über die Anschlüsse T1 und T2. Eine zweite Leitung 2 verfügt über die Anschlüsse T4 und T3. Die erste Leitung und die zweite Leitung sind dabei aneinander gekoppelt. Die Leitungen 1, 2 weisen eine Länge L auf. Zwischen den Leitungen 1, 2 ist ein Dielektrikum, welches hier nicht dargestellt ist, angeordnet. Das Dielektrikum verfügt in Verbindung mit der umgebenden Luft aufgrund der Feldverteilung über einen Wellenwiderstand Zₑ für die Gleichtaktwelle und einen Wellenwiderstand Zₒ für die Gegentaktwelle. Das Dielektrikum verfügt weiterhin in Verbindung mit der umgebenden Luft über eine effektive Dielektrizitätskonstante εₑ für die Gleichtaktwelle und eine effektive Dielektrizitätskonstante εₒ für die Gegentaktwelle. Ist der Koppler erfindungsgemäß ausgeführt, handelt es sich bei den Leitungen 1, 2 um Bandleiter.

Bei dem erfindungsgemäßen Koppler wird bei Einspeisung eines Signals am Tor T1 eine gleichmäßige Aufteilung der Leistung an die Tore T2 und T3 bei gleichzeitiger Isolation des Tors T4 und Anpassung aller Tore erreicht. Hierzu muss zunächst die Bedingung Zₑ = Zₒ = Zₒ, wobei Z₀ dem Wellenwiderstand der das Signal zuführenden Leitungen entspricht, erfüllt werden. Zusätzlich muss die effektive Dielektrizitätskonstante der Bedingung εₑ ≠ εₒ genügen. Die Länge L ist dabei so zu wählen, dass insbesondere für die gewünschte Entwurfsfrequenz, d.h. die Frequenz, bei welcher der Koppler ein an Tor 1 eingespeistes Signal zu weitgehend gleichen Teilen auf die Tore 2 und 3 verteilt, die Phasendifferenz zwischen der Gleich- und Gegentaktwelle über die Lauflänge L des Kopplers exakt - 90° beträgt.

In Fig. 2 ist ein vereinfachtes Ausführungsbeispiel des erfindungsgemäßen Kopplers gezeigt. Zwei Leitungen 14, 15 sind als Bandleiter ausgeführt und in Nuten eines Dielektrikums 16 geführt. Die Leitungen 14, 15 verlaufen dabei entlang der Oberfläche des Dielektrikums 16. Die Leitungen 14, 15 verlaufen bevorzugt weitgehend parallel. Die Leitung 14 verfügt über die Zuleitungen 10, 11. Die Leitung 15 verfügt über die Zuleitungen 12, 13. Die Zuleitung 10 ist dabei um 90° abgewinkelt ausgeführt, um eine Kopplung zwischen der Zuleitung 10 und der Zuleitung 12 zu verhindern. Die Zuleitung 13 ist ebenfalls um 90° abgewinkelt ausgeführt, um eine Kopplung zwischen der Zuleitung 11 und der Zuleitung 13 zu verhindern.

In Fig. 3 ist ein bevorzugtes Ausführungsbeispiel des erfindungsgemäßen Kopplers dargestellt. Die Leitungen 22, 23 entsprechen den Leitungen 15, 14, aus Fig. 2. Die Leitung 22 verläuft dabei nicht sichtbar auf der Rückseite des Dielektrikums 19 entsprechend der Leitung 23. Die Zuleitung 20 der Leitung 22 ist dabei gerade ausgeführt. Die Zuleitung 21 der Leitung 23 ist um 90° abgewinkelt ausgeführt. Die Leitungen 22, 23 verlaufen in Nuten 28, 29 des Dielektrikums 19. Die Nuten 28, 29 sind dabei geringfügig breiter ausgeführt, als die Leitungen 22, 23. Die Tiefe der Nuten 28, 29 entspricht bevorzugt weitgehend der Dicke der Leitungen 22, 23.

Die Zuleitungen 20, 21 sind zur Erreichung des in der Messtechnik üblichen Wellenwiderstands von 50 Ohm breiter ausgeführt als die Leitungen 22, 23. Um den Sprung 26, 27 in der Breite zwischen der Leitung 23 und der Zuleitung 21 zu kompensieren, weist das Dielektrikum 19 dann an der Eintrittsstelle der Zuleitung 21 Aussparungen 24, 25 auf. Die Aussparungen 24, 25 im Dielektrikum 19 erzeugen eine Induktivität, wodurch eine Kompensation der durch den Sprung 26, 27 in der Leitungsbreite entstandenen Kapazität erreicht wird. Entsprechende Aussparungen im Dielektrikum werden an der Schnittestelle zwischen der Zuleitung 20 und der Leitung 22 eingesetzt, sind hier jedoch der Übersichtlichkeit halber nicht dargestellt.

Fig. 4 zeigt einen Schnitt durch das bevorzugte Ausführungsbeispiel des erfindungsgemäßen Kopplers. In dieser Zeichnung ist eine Schnittdarstellung durch das Dielektrikum 43 gezeigt. Das Dielektrikum 43 weist erste Nuten 44, 45 auf. In den ersten Nuten 44, 45 verlaufen die Leitungen 39, 40. Die Nuten 44, 45 sind dabei geringfügig breiter ausgeführt als die Leitungen 39, 40. Die Leitungen 39, 40 sind bevorzugt durch Kleben oder Klemmen in den Nuten 44, 45 befestigt. Das Dielektrikum 43 weist weiterhin zweite Nuten 37, 38 auf. In diesen Nuten 37, 38 werden keine Leitungen geführt. D.h. es befindet sich lediglich die Umgebungsluft in den zweiten Nuten 37, 38.

Das Gehäuse 30 besteht aus zumindest zwei Gehäuseteilen 31, 32. Das Dielektrikum 43 wird durch Klemmen oder Kleben zwischen den beiden Gehäuseteilen 31, 32 befestigt. Neben den zweiten Nuten 37, 38 weist das Dielektrikum 43 weiterhin Stege 33, 34, 35, 36 auf. Die beiden Gehäuseteile stehen jeweils mit zwei Stegen 33, 34, 35, 36 in Kontakt. Die Nuten 37, 38 sorgen für ein zuverlässiges Aufliegen der Gehäuseteile 31, 32 auf den Stegen 33, 34, 35, 36. So werden definierte Bedingungen an den Orten maximaler Feldstärke, den oberen und unteren Rändern der Leitungen 39, 40 erreicht.

Das Gehäuse 30 ist dabei aus einem leitfähigen Material gefertigt und bevorzugt mit Masse verbunden. Das Gehäuse 30 bildet so die Gegenelektrode zu den Leitungen 39, 40.

Die Erfindung ist nicht auf das dargestellte Ausführungsbeispiel beschränkt. Als Dielektrikum können beispielsweise unterschiedlichste Kunststoffe, welche die genannten Bedingungen erfüllen, z.B. Polystyrol, eingesetzt werden. Alle vorstehend beschriebenen Merkmale oder in den Figuren gezeigten Merkmale sind im Rahmen der Erfindung beliebig vorteilhaft miteinander kombinierbar.

## Patentansprüche

1. Koppler mit einer ersten Leitung (1, 14, 23, 40) und einer zweiten Leitung (2,15,22,39) mit jeweils zwei Anschlüssen (T1, T2, T3, T4),
wobei die Leitungen (1, 2, 14, 15, 22, 23, 39, 40) in räumlicher Nähe verlaufen und gekoppelt sind,
wobei ein erster Anschluss (T1) der ersten Leitung (1, 14, 23, 40) und ein erster Anschluss (T4) der zweiten Leitung (2, 15, 22, 39) sich in räumlicher Nähe befinden,
wobei ein zweiter Anschluss (T2) der ersten Leitung (1, 14, 23, 40) und ein zweiter Anschluss (T3) der zweiten Leitung (2, 15, 22, 39) sich in räumlicher Nähe befinden, wobei ein Signal von dem ersten Anschluss (T1) der ersten Leitung (1, 14, 23, 40) nicht oder nur mit einer hohen Dämpfung auf den ersten Anschluss (T4) der zweiten Leitung (2, 15, 22, 39) koppelt und sich insbesondere bei einer Entwurfsfrequenz zu weitgehend gleichen Teilen auf den zweiten Anschluss (T2) der ersten Leitung (1, 14, 23, 40) und den zweiten Anschluss (T3) der zweiten Leitung (2, 15, 22, 39) aufteilt, und
wobei die Leitungen (1, 2, 14, 15, 22, 23, 39, 40) auf gegenüberliegenden Seiten eines Dielektrikums (16, 19, 43) angeordnet sind,
**dadurch gekennzeichnet,**
**dass** die erste Leitung (1, 14, 23, 40) und die zweite Leitung (2, 15, 22, 39) Bandleiter sind,
**dass** das Dielektrikum (16, 19, 43) auf den gegenüberliegenden Seiten erste Nuten (28, 29, 44, 45) aufweist,
**dass** die Bandleiter (1, 2, 14, 15, 22, 23, 39, 40) in den ersten Nuten (28, 29, 44, 45) geführt sind, und
**dass** die erste Leitung (1, 14, 23, 40) und die zweite Leitung (2, 15, 22, 39) außerhalb der ersten Nuten (28, 29, 44, 45) jeweils eine größere Breite aufweisen als innerhalb der Nuten (28, 29, 44, 45), und
**dass** das Dielektrikum (16, 19, 43) an Eintrittspunkten der Leitungen (1, 2, 14, 15, 22, 23, 39, 40) in die ersten Nuten (28, 29, 44, 45) Aussparungen (26, 27) aufweist.

2. Koppler nach Anspruch 1,
**dadurch gekennzeichnet,**
**dass** der Koppler ein Gehäuse (30) aufweist und
**dass** das Dielektrikum (43) zwischen einem ersten Gehäuseteil (31) und einen zweiten Gehäuseteil (32) durch Klemmen befestigt ist.

3. Koppler nach Anspruch 2,
**dadurch gekennzeichnet,**
**dass** zwei Flächen des Dielektrikums (43), mittels welcher es zwischen den Gehäuseteilen (31, 32) geklemmt ist, jeweils eine zweite Nut (37, 38) aufweisen.

4. Koppler nach Anspruch 3,
**dadurch gekennzeichnet,**
**dass** die zweiten Nuten (37, 38) parallel zu den ersten Nuten (44, 45) verlaufen.

5. Koppler nach einem der Ansprüche 1 bis 4,
**dadurch gekennzeichnet,**
**dass** das Dielektrikum (16, 19, 43) derart ausgeformt ist, dass das Dielektrikum (16, 19, 43) in Verbindung mit der umgebenden Luft unterschiedliche effektive Dielektrizitätskonstanten für die Gleichtaktwelle und für die Gegentaktwelle erzeugt.

6. Koppler nach einem der Ansprüche 1 bis 5,
**dadurch gekennzeichnet,**
**dass** die Leitungen (14, 15, 22, 23) an jedem ihrer Anschlüsse (T1, T2, T3, T4) mit jeweils einer Zuleitung (10, 11, 12, 13, 20, 21) verbunden sind und
**dass** jeweils eine Zuleitung (10, 21) der ersten Leitung (14, 23) und eine Zuleitung (13) der zweiten Leitung (15, 22) eine Biegung senkrecht zu dem Verlauf der jeweiligen Leitung (14, 15, 22, 23) aufweisen.

7. Koppler nach Anspruch 6,
**dadurch gekennzeichnet,**
**dass** die Biegung einer der Zuleitungen (10, 21) auf der Seite der ersten Anschlüsse liegt, und
**dass** die Biegung der anderen Zuleitung (13) auf der Seite der zweiten Anschlüsse liegt.

8. Koppler nach einem der Ansprüche 1 bis 5,
**dadurch gekennzeichnet,**
**dass** die Leitungen an jedem ihrer Anschlüsse mit jeweils einer Zuleitung verbunden ist,
**dass** sämtliche Zuleitungen der ersten Leitung und/oder der zweiten Leitung eine Biegung senkrecht zu dem Verlauf der jeweiligen Leitung aufweisen.

9. Koppler nach einem der Ansprüche 1 bis 5,
**dadurch gekennzeichnet,**
**dass** das Dielektrikum (16, 19, 43) derart ausgeformt ist, dass das Dielektrikum (16, 19, 43) in Verbindung mit umgebender Luft gleiche Wellenwiderstände für eine Gleichtaktwelle und für eine Gegentaktwelle erzeugt, und dass diese Wellenwiderstände dem Wellenwiderstand der Zuleitungen entsprechen.

## Claims

1. Coupler with a first line (1, 14, 23, 40) and a second line (2, 15, 22, 39) each having two connectors (T1, T2, T3, T4),
wherein the lines (1, 2, 14, 15, 22, 23, 39, 40) run in spatial proximity and are coupled,
wherein a first connector (T1) of the first line (1, 14, 23, 40) and a first connector (T4) of the second line (2, 15, 22, 39) are disposed in spatial proximity,
wherein a second connector (T2) of the first line (1, 14, 23, 40) and a second connector (T3) of the second line (2, 15, 22, 39) are disposed in spatial proximity, wherein a signal from the first connector (T1) of the first line (1, 14, 23, 40) does not couple or couples only with high attenuation to the first connector (T4) of the second line (2, 15, 22, 39) and in particular at a design frequency is divided into largely identical parts between the second connector (T2) of the first line (1, 14, 23, 40) and the second connector (T3) of the second line (2, 15, 22, 39), and
wherein the lines (1, 2, 14, 15, 22, 23, 39, 40) are disposed on opposing sides of a dielectric (16, 19, 43),
**characterised in that** the first line (1, 14, 23, 40) and the second line (2, 15, 22, 39) are strip conductors,
**in that** the dielectric (16, 19, 43) exhibits first grooves (28, 29, 44, 45) on the opposing sides,
**in that** the strip conductors (1, 2, 14, 15, 22, 23, 39, 40) are guided in the first grooves (28, 29, 44, 45), and
**in that** the first line (1, 14, 23, 40) and the second line (2, 15, 22, 39) each exhibit a greater width outside the first grooves (28, 29, 44, 45) than inside the grooves (28, 29, 44, 45), and
**in that** the dielectric (16, 19, 43) exhibits recesses (26, 27) at points of entry of the lines (1, 2, 14, 15, 22, 23, 39, 40) into the first grooves (28, 29, 44, 45).

2. Coupler according to claim 1,
**characterised in that** the coupler exhibits a housing (30) and
**in that** the dielectric (43) is fastened by clamping between a first housing part (31) and a second housing part (32).

3. Coupler according to claim 2,
**characterised in that** two surfaces of the dielectric (43) by means of which it is clamped between the housing parts (31, 32) each exhibit a second groove (37, 38).

4. Coupler according to claim 3,
**characterised in that** the second grooves (37, 38) run parallel to the first grooves (44, 45).

5. Coupler according to one of claims 1 to 4,
**characterised in that** the dielectric (16, 19, 43) is formed in such a way that the dielectric (16, 19, 43) in combination with the ambient air produces different effective dielectric constants for the even mode and for the odd mode.

6. Coupler according to one of claims 1 to 5,
**characterised in that** at each of their connectors (T1, T2, T3, T4) the lines (14, 15, 22, 23) are each connected to a supply line (10, 11, 12, 13, 20, 21) and
**in that** in each case a supply line (10, 21) of the first line (14, 23) and a supply line (13) of the second line (15, 22) exhibit a bend perpendicular to the course of the respective line (14, 15, 22, 23).

7. Coupler according to claim 6,
**characterised in that** the bend of one of the supply lines (10, 21) lies on the side of the first connectors, and
**in that** the bend of the other supply line (13) lies on the side of the second connectors.

8. Coupler according to one of claims 1 to 5,
**characterised in that** at each of their connectors the lines are each connected to a supply line,
**in that** all the supply lines of the first line and/or of the second line exhibit a bend perpendicular to the course of the respective line.

9. Coupler according to one of claims 1 to 5,
**characterised in that** the dielectric (16, 19, 43) is formed in such a way that the dielectric (16, 19, 43) in combination with the ambient air produces identical wave impedances for an even mode and for an odd mode, and
**in that** these wave impedances correspond to the wave impedance of the supply lines.

## Revendications

1. Coupleur comportant une première ligne (1, 14, 23, 40) et une seconde ligne (2, 15, 22, 39) comprenant respectivement deux connecteurs (T1, T2, T3, T4),
dans lequel les lignes (1, 2, 14, 15, 22, 23, 39, 40) s'étendent à proximité et sont couplées,
dans lequel un premier connecteur (T1) se trouve à proximité de la première ligne (1, 14, 23, 40) et un premier connecteur (T4) se trouve à proximité de la seconde ligne (2, 15, 22, 39),
dans lequel un second connecteur (T2) se trouve à proximité de la première ligne (1, 14, 23, 40) et un second connecteur (T3) se trouve à proximité de la seconde ligne (2, 15, 22, 39),
dans lequel un signal provenant du premier connecteur (T1) de la première ligne (1, 14, 23, 40) ne se couple pas ou seulement avec une forte atténuation au premier connecteur (T4) de la seconde ligne (2, 15, 22, 39) et se répartit en particulier dans le cas d'une fréquence de conception en parties sensiblement égales sur le second connecteur (T2) de la première ligne (1, 14, 23, 40) et le second connecteur (T3) de la seconde ligne (2, 15, 22, 39), et
dans lequel les lignes (1, 2, 14, 15, 22, 23, 39, 40) sont disposées sur les côtés opposés d'un diélectrique (16, 19, 43),
**caractérisé en ce que**
la première ligne (1, 14, 23, 40) et la seconde ligne (2, 15, 22, 39) sont des conducteurs en ruban,
**en ce que** le diélectrique (16, 19, 43) présente des premières rainures (28, 29, 44, 45) sur les côtés opposés,
**en ce que** les conducteurs en ruban (1, 2, 14, 15, 22, 23, 39, 40) sont guidés dans les premières rainures (28, 29, 44, 45), et
**en ce que** la première ligne (1, 14, 23, 40) et la seconde ligne (2, 15, 22, 39) présentent à l'extérieur des premières rainures (28, 29, 44, 45) une largeur plus grande respective qu'à l'intérieur des rainures (28, 29, 44, 45),
et
**en ce que** le diélectrique (16, 19, 43) présente des évidements (26, 27) dans les premières rainures (28, 29, 44, 45) aux points d'entrée des lignes (1, 2, 14, 15, 22, 23, 39, 40).

2. Coupleur selon la revendication 1, **caractérisé en ce que**
le coupleur présente un boîtier (30) et
**en ce que** le diélectrique (43) est fixé entre une première partie de boîtier (31) et une seconde partie de boîtier (32) par des dispositifs de serrage.

3. Coupleur selon la revendication 2, **caractérisé en ce que**
deux surfaces du diélectrique (43), grâce auxquelles il existe une fixation par serrage entre les parties de boîtier (31, 32), présentent respectivement une seconde rainure (37, 38).

4. Coupleur selon la revendication 3, **caractérisé en ce que**
les secondes rainures (37, 38) sont parallèles aux premières rainures (44, 45).

5. Coupleur selon l'une des revendications 1 à 4, **caractérisé en ce que**
le diélectrique (16, 19, 43) est formé de sorte que le diélectrique (16, 19, 43) génère des constantes diélectriques effectives différentes pour les ondes en phase et les ondes en opposition de phase en combinaison avec l'air ambiant.

6. Coupleur selon l'une des revendications 1 à 5, **caractérisé en ce que**
les lignes (14, 15, 22, 23) sont reliées à chacun de leurs connecteurs (T1, T2, T3, T4) grâce à une ligne d'arrivée respective (10, 11, 12, 13, 20, 21) et
**en ce qu'**une ligne d'arrivée respective (10, 21) de la première ligne (14, 23) et une ligne d'arrivée (13) de la seconde ligne (15, 22) présentent une courbure perpendiculaire par rapport au tracé de la ligne respective (14, 15, 22, 23).

7. Coupleur selon la revendication 6, **caractérisé en ce que**
la courbure d'une des lignes d'arrivée (10, 21) se trouve sur le côté des premiers connecteurs, et
**en ce que** la courbure de l'autre ligne d'arrivée (13) se trouve sur le côté des seconds connecteurs.

8. Coupleur selon l'une des revendications 1 à 5, **caractérisé en ce que**
les lignes sont reliées à chacun de leurs connecteurs grâce à une ligne d'arrivée respective,
**en ce que** l'ensemble des lignes d'arrivée de la première ligne et/ou de la seconde ligne présente une courbure perpendiculaire par rapport au tracé de la ligne respective.

9. Coupleur selon l'une des revendications 1 à 5, **caractérisé en ce que**
le diélectrique (16, 19, 43) est réalisé de sorte que le diélectrique (16, 19, 43) génère les mêmes impédances pour une onde en phase et pour une onde en opposition de phase en combinaison avec l'air ambiant et
**en ce que** ces impédances correspondent à l'impédance des lignes d'arrivée.
